# EUROPÄISCHE PATENTSCHRIFT

(11) **EP 1 197 618 B1**
(45) Veröffentlichungstag und Bekanntmachung des Hinweises auf die Patenterteilung: **20.08.2003**
(21) Anmeldenummer: 01121877.3
(22) Anmeldetag: 12.09.2001
(51) Int. Cl.: E05B 19/00, E05B 27/00

(54) **Schliesszylinder**
Lockcylinder
Serrure cylindrique

(30) Priorität: 12.10.2000 DE 10050427
(43) Veröffentlichungstag der Anmeldung: 17.04.2002
(73) Patentinhaber: C. Ed. Schulte Gesellschaft mit beschränkter Haftung Zylinderschlossfabrik, 42551 Velbert (DE)
(72) Erfinder: Stefanescu, Alexander, 40474 Düsseldorf (DE)
(74) Vertreter: Grundmann, Dirk, Dr.

(56) Entgegenhaltungen:
- EP-A- 0 567 832
- DE-A- 1 812 051
- GB-A- 2 239 672
- US-A- 3 303 677
- US-A- 3 974 670
- US-A- 4 660 396

## Beschreibung

Die Erfindung betrifft einen Schließzylinder mit einem einen Schlüsselkanal aufweisenden Zylinderkern, welcher quer zum Schlüsselkanal verlaufende Kernbohrungen aufweist, in welchen Kernstifte stecken, die den Schlüsselkanal kreuzend mit ihren abgerundeten oder abgeschrägten Enden von einer Feder beaufschlagt bereichsweise in den Kernbohrungen fluchtend gegenüberliegende Öffnungen eintauchen.

Ein derartiger Schließzylinder ist aus der DE 197 32 450 A1 vorbekannt. Dort befinden sich in fluchtender Gegenüberlage zu den Kernbohrung Sackbohrungen, in welche die kegelstumpfförmigen oder kuppelförmigen Enden der Kernstifte eintauchen können. Das Eintauchen erfolgt nur bereichsweise, damit eine an der Schlüsselstirnseite vorgesehene Schräge noch den schrägen oder gerundeten Endbereich untergreifen kann, um die Kernstifte aus ihrer Sperrstellung zu verlagern.

Der Erfindung liegt die Aufgabe zugrunde, einen gattungsgemäßen Schließzylinder sicherheitstechnisch zu verbessern.

Gelöst wird die Aufgabe durch die Merkmale des Anspruchs 1.

Im Anspruch 1 wird zunächst vorgeschlagen, zumindest eine Öffnung durchgehend auszubilden, in welcher Öffnung eine Ergänzungszuhaltung steckt, die durch Beaufschlagung durch den Kernstift in ihrer Sperrstellung gehalten wird. Ergänzungszuhaltungen sind beispielsweise aus der DE 198 38 000 A1 vorbekannt. Dort besteht die Ergänzungszuhaltung aus einem Balken mit kammförmig davon abragenden Vorsprüngen, wobei die Vorsprünge unmittelbar die Schlüsselprofilierung abtasten. In einer Weiterbildung der Erfindung ist vorgesehen, dass sich die Öffnung in eine Kernrandausnehmung fortsetzt. In dieser Kernrandausnehmung kann die Ergänzungszuhaltung einliegen. Der Kernrandausnehmung liegt bevorzugt eine Sperrausnehmung gegenüber. In dieser Sperrausnehmung liegt in der Sperrstellung die Ergänzungszuhaltung. Die Ergänzungszuhaltung kann als Balken ausgebildet sein. Von diesem Balken können Zapfen ausgehen. Diese Zapfen können in die zu den Kernbohrungen fluchtend gegenüberliegende Öffnungen derart eintauchen, dass die Stirnseiten der Zapfen von den Spitzen der Kernstifte beaufschlagt werden, so dass sich der Balken zu einem Teil in der Sperrausnehmung und zu einem anderen Teil in der Kernrandausnehmung befindet.

Eine vorteilhafte Weiterbildung der Erfindung sieht einen Schließzylinder nach Anspruch 1 vor, mit einem Wendeflachschlüssel der den Schließzylinder schließt. Im Stand der Technik sind Wendeflachschlüssel bekannt, welche eine schlüsselspitzenseitige Stirnfläche besitzen. In dieser Stirnfläche liegt die Symmetrieachse des Schlüsselschaftes, um welche der Schlüsselschaft gewendet werden kann, um als Wendeschlüssel zu funktionieren. Die Stirnfläche ist in der Breitseiten-Projektionsebene symmetrisch zum Druchtrittspunkt der Symmetrieachse gerundet.

Die vorteilhafte Weiterbildung sieht hierzu vor, dass die Schrägflächen jeweils wechselseitig in eine der beiden Breitflächen auslaufen und von der Schmalseiten-Mittelebene geschnitten werden. Zufolge dieser Ausgestaltung liegt der Fußpunkt der jeweiligen Schräge in einem derartigen Abstand zu der der Kernstiftbohrung gegenüberliegenden Seite des Schlüsselkanales, dass die gerundete oder kegelstumpfförmige Kernstiftspitze von der Begrenzungskante der Schrägen beaufschlagt wird. Bevorzugt erstreckt sich die Schräge über die Begrenzungslinie der beiden Schlüssellängs-Hälften, nämlich der Breitseiten-Mittelebene. Dies hat zur Folge, dass sich die Begrenzungskanten beider Schrägen bereichsweise gegenüberliegen. Bevorzugt besitzt die Stirnfläche einen im Wesentlichen S-förmigen Verlauf.

Nachfolgend wird die Erfindung anhand von Ausführungsbeispielen erläutert. Es zeigen:
- Fig. 1: die Stirnseitenansicht eines erfindungsgemäßen Schließzylinders,
- Fig. 2: einen Querschnitt durch einen Schließzylinder im Bereich einer Kernbohrung in der Sperrstellung,
- Fig. 3: eine Ausschnittsvergrößerung gemäß Fig. 2,
- Fig. 4: eine Darstellung gemäß Fig. 2 in der Freigabestellung bei eingestecktem Schlüssel,
- Fig. 5: eine Darstellung gemäß Fig. 3 in der Freigabestellung,
- Fig. 6: einen Längsschnitt durch den Schließzylinder durch die Kernbohrungen in der Freigabestellung bei eingestecktem Schlüssel,
- Fig. 7: eine Darstellung gemäß Fig. 6 bei eingestecktem Schlüssel,
- Fig. 8: ein weiteres Ausführungsbeispiel der Erfindung in einer Darstellung gemäß Fig. 2,
- Fig. 9: eine Darstellung gemäß Fig. 6,
- Fig. 10: eine Darstellung gemäß Fig. 4,
- Fig. 11: eine Darstellung gemäß Fig. 7,
- Fig. 12: die Ansicht eines Schlüssel für einen Schließzylinder in der Breitseiten-Projektionsebene und
- Fig. 13: die Schlüsselspitze gemäß Fig. 12 in der Stirnseiten-Draufsicht.

Der Schließzylinder besitzt ein Schließzylindergehäuse 1, welches eine Höhlung ausbildet in der der Zylinderkern 2 steckt. In dem Gehäuse befinden sich mehrere, reihenartig hintereinander liegende Bohrungen, in welchen die Gehäusestifte 6 der Stiftzuhaltungen angeordnet sind. Diese werden rückseitig von Stiftfedern 7 in Richtung des Kernes beaufschlagt.

Der Kern 2 besitzt eine gleiche Anzahl von Kernbohrungen 13, die zu den Gehäusebohrungen fluchten, in diesen Kernbohrungen stecken Kernstifte 5.

Die Kernstifte 5 besitzen eine Spitze 8, die im Ausführungsbeispiel kegelstumpfförmig ausgebildet ist. Es ist aber auch möglich, diese Spitzen gerundet auszubilden oder mit anderweitigen Schrägen.

Die Spitzen 8 der Kernstifte 5 ragen in jeweils eine Öffnung 12, die der Kernbohrung 13 fluchtend gegenüberliegt. In der Öffnung 12 sitzt eine Ergänzungszuhaltung 9. Die Öffnung 12 setzt sich fort in eine Kernrandausnehmung 11, welche breiter ist, als die Öffnung 12. Im Ausführungsbeispiel liegt in der Kernausnehmung 11, die als Rille ausgebildet ist, ein Balken, von dem Zapfen 14 ausgehen. Die Zapfen 14 liegen in den Öffnungen 12.

Der Kernrandausnehmung 11 gegenüberliegend befindet sich eine Sperrausnehmung 10, die dem Schließzylindergehäuse zugeordnet ist. Die Breite und die Länge der Sperrausnehmung entspricht der Breite und der Länge der Kernausnehmung 11. In der Sperrstellung beaufschlagt die vorderer Stirn der Spitze 8 des Kernstiftes 5 die Stirnfläche des Zapfens 14, so daß zufolge des Drucks der Feder 7 die Ergänzungszuhaltung 9 bereichsweise in die Sperrausnehmung 10 verlagert ist. Ein anderer Bereich der Ergänzungszuhaltung 9 liegt in der Kernrandausnehmung 11, so dass zwischen Kern 2 und Schließzylindergehäuse 1 ein Formschluss verwirklicht ist.

In dieser Stellung ragt die Schräge, die die Spitze 8 ausbildet, nur bereichsweise in die Öffnung 12 hinein, so daß ein Abschnitt der Schräge 8 noch im Schlüsselkanal 3 liegt.

Wird in den Schlüsselkanal 3 ein Schlüssel eingesteckt, dessen vordere Stirnkante eine spitz zulaufende Schräge aufweist, so kann die Spitze dieser Schräge gegen die Kernstiftspitze 8 treten, um den Kernstift 5 in bekannter Weise gegen den Druck der Feder 7 zu verlagern, bis die Fuge zwischen Kernstift 5 und Gehäusestift 6 mit der Trennebene zwischen Kern und Schließzylindergehäuse fluchtet, so daß die Sperrwirkung der Zuhaltung 5, 6 aufgehoben ist. Hierzu besitzt der Schlüssel tiefenangepasste Schlüsselvertiefungen 15, in welche die Spitzen 8 der Kernstifte 5 treten.

Bei eingestecktem Schlüssel werden die Zapfen 14 der Ergänzungszuhaltung 9 nicht mehr von den Kernstiften 5 beaufschlagt, so dass die Ergänzungszuhaltungen 9 aus der Sperrausnehmung 10 austreten kann. Sie wird dann voll von der Kernrandausnehmung 11 aufgenommen. Die Länge des Zapfens 14 ist dabei so bemessen, dass er nicht aus der Öffnung 12 herausguckt.

In einem nicht dargestellten weiteren Ausführungsbeispiel ist die Ergänzungszuhaltung 9 nicht balkenförmig ausgebildet. Vielmehr besitzt dieses Ausführungsbeispiel zu jedem Kernstift 5 oder nur zu einigen Kernstiften 5 individualisierte Ergänzungszuhaltungen 9.

Bei dem in den Fig. 8 bis 9 dargestellten Ausführungsbeispiel ist die Ergänzungszuhaltung 9 ebenfalls als Balken ausgebildet, der in ähnlicher Weise wirkt, wie derjenige der zu den Fig. 1 und 7 beschrieben wurde. Dieser Ergänzungszuhaltungsbalken wird bei dem Ausführungsbeispiel der Fig. 8 bis 11 von Zwischenstiften 17 beaufschlagt. Diese Zwischenstifte 17 liegen mit einem verbreiterten Abschnitt in Kernausnehmungen 11 ein und ragen mit einem verschmälerten Stiftfortsatz 14 in die Öffnungen 12. Der Durchmesser der Öffnungen 12 ist geringer als der Durchmesser der Kernbohrungen. Dies hat zur Folge, dass die kegelstumpfförmigen Spitzen der Kernstifte 5 gegen die Randkante 12' der Öffnung stoßen. Die Randkante 12' begrenzt bei diesem Ausführungsbeispiel die Eintauchtiefe der Spitze der Kernstifte 5 in die Öffnung 12.

Auch bei diesem Ausführungsbeispiel wird die Ergänzungszuhaltung 9 von der vorderen Stirnseite der Kernstifte gesteuert. Dies erfolgt aber unter Zwischenschaltung der Zwischenstifte 17.

Wie aus der Fig. 10 zu entnehmen ist, ragen die Stirnenden der verschmälerten Abschnitte der Zwischenstifte 17 in den Schlüsselkanal 3. Dies hat zur Folge, dass die Ergänzungszuhaltung 9 nur dann ihre Freigabestellung einnimmt, wenn der Schlüssel 4 an der entsprechenden Stelle eine Ausnehmung besitzt, in die das Stirnende des Zwischenstiftes 17 eintauchen kann.

In den Fig. 12 und 13 wird die Spitze eines Schlüssels dargestellt, welcher mit dem Schließzylinder zusammenwirken kann. Die Schlüsselspitze besitzt eine Stirnfläche 18, die gerundet ist. Der Rundungsscheitel der Stirnfläche 18 fällt zusammen mit dem Durchdringungspunkt der Symmetrieachse 23 durch die Stirnfläche 18. Die Symmetrieachse 23 ist die Schnittlinie einer durch die Mitte der Schmalseiten gehenden Schmalseiten-Mitteleben 20 und einer durch die Längsmitte der Breitseiten 24 gehende Breitseiten-Mittelebene 21. Die Stirnfläche 18 hat einen im Wesentlichen S-förmigen Verlauf. Von der Stirnfläche 18 gehen wechselseitig unter Beibehaltung der Punktsymmetrie zur Symmetrieachse 23 Schrägflächen 16 aus, die in jeweils eine der beiden Schlüsselbreitseitenflächen 21 auslaufen. Die Begrenzungslinie 16' der Schrägflächen 16, die mit der Begrenzungslinie der Stirnfläche 18 zusammenfällt, schneidet nicht nur die Schlüsselschmalseiten-Mittelebene 20, sondern auch die Schlüsselbreitseiten-Ebene 21, so dass sich Abschnitte 22 der Schrägflächen 16 unmittelbar gegenüberliegen, und nur durch einen schräg verlaufenden Mittelabschnitt 19 der Stirnfläche 18 voneinander getrennt sind.

Auf den Schrägflächen 16 können die gerundeten oder kegelstumpfförmigen Spitzen 8 der Kernstifte 5 aufgleiten.

## Patentansprüche

1. Schließzylinder mit einem einen Schlüsselkanal (3) aufweisenden Zylinderkern (2), welcher quer zum Schlüsselkanal (3) verlaufende Kernbohrungen (13) aufweist, in welchen Kernstifte (5) stecken, die den Schlüsselkanal (3) kreuzend mit ihren abgerundeten oder abgeschrägten Enden (8) von einer Feder (7) beaufschlagt bereichsweise in den Kernbohrungen (13) fluchtend gegenüberliegende Öffnungen (12) eintauchen, **gekennzeichnet durch** zumindest eine durchgehende Öffnung (12), in welcher eine Ergänzungszuhaltung (9) steckt, die **durch** Beaufschlagung **durch** den Kernstift (5') in ihrer Sperrstellung gehalten wird.

2. Schließzylinder nach Anspruch 1, **dadurch gekennzeichnet, dass** sich die Öffnung (12) in eine Kernrandausnehmung (11) fortsetzt.

3. Schließzylinder nach Anspruch 2, **dadurch gekennzeichnet, dass** der Kernrandausnehmung (11) eine Sperrausnehmung (10) des Schließzylindergehäuses (1) gegenüberliegt.

4. Schließzylinder nach Anspruch 3, **dadurch gekennzeichnet, dass** die Kernstiftspitze (8) einen Zapfen (14) der Ergänzungszuhaltung (9) oder einen Zwischenstift (17) beaufschlagt und die Ergänzungszuhaltungen (9) in der Sperrausnehmung (10) hält.

5. Schließzylinder nach Anspruch 4, **dadurch gekennzeichnet, dass** die Ergänzungszuhaltung (9) als mit mehreren Kernstiften zusammenwirkender Balken ausgebildet ist.

6. Schließzylinder nach einem der Ansprüche 4 oder 5, **dadurch gekennzeichnet, dass** der Zwischenstift (17) mit einem durchmesserverschmälerten Abschnitt in der Öffnung (12) steckt, deren Durchmesser geringer ist, als der Durchmesser der Kernbohrung (13).

7. Schließzylinder nach einem oder mehreren der vorhergehenden Ansprüche mit einem Wendeflachschlüssel mit einer schlüsselspitzenseitigen Stirnfläche (18), in deren Zentrum die Symmetrieachse (23) des Schlüssels liegt, wobei die Stirnfläche in der Breitseiten-Projektionsebene symmetrisch zum Durchtrittspunkt der Symmetrieachse (23) durch die Stirnfläche (18) gerundet ist, **gekennzeichnet durch** symmetrisch zum Durchtrittspunkt jeweils wechselseitig in eine der beiden Breitflächen (24) auslaufende Schrägflächen (16), welche von der Schmalseiten-Mittelebene (20) geschnitten wird.

8. Schließzylinder mit Wendeflachschlüssel nach Anspruch 7, **dadurch gekennzeichnet, dass** die mit der Begrenzung der Stirnfläche (18) zusammenfallenden Begrenzungskanten (16') der Schrägen (16) sowohl die Schmalseiten-Mittelebene (20), als auch die Breitseiten-Mittelebene (21) schneiden.

9. Schließzylinder mit Wendeflachschlüssel nach einem der Ansprüche 7 oder 8, **dadurch gekennzeichnet, dass** die Stirnfläche (18) im Wesentlichen S-förmig verläuft.

## Claims

1. Locking cylinder with a cylinder core (2) which has a channel (3) for a key and core bores (13) which run transversely to the key channel (3) and in which core pins (5) are inserted, the latter, crossing the key channel (3), penetrating in certain regions into openings (12), aligned opposite the core bores (13), by way of their rounded or bevelled ends (8), acted upon by a spring (7), **characterized by** at least one through-opening (12) in which a supplementary tumbler (9) is inserted, the latter being retained in its blocking position by virtue of being acted upon by the core pin (5').

2. Locking cylinder according to Claim 1, **characterized in that** the opening (12) continues into a core periphery recess (11).

3. Locking cylinder according to Claim 2, **characterized in that** a blocking recess (10) of the locking-cylinder housing (1) is located opposite the core periphery recess (11).

4. Locking cylinder according to Claim 3, **characterized in that** the core-pin tip (8) acts upon a spigot (14) of the supplementary tumbler (9) or upon an intermediate pin (17) and retains the supplementary tumblers (9) in the blocking recess (10).

5. Locking cylinder according to Claim 4, **characterized in that** the supplementary tumbler (9) is in the form of a bar which interacts with a plurality of core pins.

6. Locking cylinder according to either of Claims 4 and 5, **characterized in that** the intermediate pin (17) is inserted, by way of a narrowed-diameter portion, in the opening (12), the diameter of which is less than the diameter of the core bore (13).

7. Locking cylinder according to one or more of the preceding claims, having a flat turning key with a key-tip end surface (18), in the centre of which the axis of symmetry (23) of the key is located, the end surface being rounded in the broad-side projection plane symmetrically to the point at which the axis of symmetry (23) passes through the end surface (18), **characterized by** sloping surfaces (16) which terminate alternately in each case in one of the two broad surfaces (24), symmetrically to the through-passage point, and are intersected by the narrow-side centre plane (20).

8. Locking cylinder with flat turning key according to Claim 7, **characterized in that** the boundary edges (16') of the slopes (16), said edges coinciding with the boundary of the end surface (18), intersect both the narrow-side centre plane (20) and the broad-side centre plane (21).

9. Locking cylinder with flat turning key according to either of Claims 7 and 8, **characterized in that** the end surface (18) is substantially S-shaped.

## Revendications

1. Cylindre de serrure comprenant un noyau de cylindre (2) avec un canal de clé (3), qui présente des alésages de noyau (13) s'étendant transversalement au canal de clé (3), dans lesquels sont enfichées des broches de noyau (5) qui, traversant le canal de clé (3) et sollicitées par un ressort (7) pénètrent par zones par leurs extrémités (8) arrondies ou biseautées dans des ouvertures (12) situées en face et dans l'alignement des alésages de noyau, **caractérisé par** au moins une ouverture traversante (12), dans laquelle est enfichée une broche de gâchette complémentaire (9), qui est maintenue dans sa position de blocage en étant sollicitée par la broche de noyau (5').

2. Cylindre de serrure selon la revendication 1, **caractérisé en ce que** l'ouverture (12) se prolonge par un évidement périphérique (11) du noyau.

3. Cylindre de serrure selon la revendication 2, **caractérisé en ce que** l'évidement périphérique (11) du noyau se situe en regard d'un évidemment de verrouillage (10) du boîtier de cylindre de serrure (1).

4. Cylindre de serrure selon la revendication 3, **caractérisé en ce que** la pointe (8) de la broche de noyau sollicite une cheville (14) de la broche de gâchette complémentaire (9) ou une broche intermédiaire (17) et maintient les broches de gâchette complémentaires (9) dans l'évidement d'arrêt (10).

5. Cylindre de serrure selon la revendication 4, **caractérisé en ce que** la broche de gâchette complémentaire (9) est agencée en forme de barre coopérant avec plusieurs broches de noyau.

6. Cylindre de serrure selon l'une des revendications 4 ou 5, **caractérisé en ce que** la broche intermédiaire (17) est enfichée par une partie de diamètre réduit dans l'ouverture (12), et dont le diamètre est plus petit que le diamètre de l'alésage du noyau (13).

7. Cylindre de serrure selon l'une ou plusieurs des revendications précédentes, comprenant une clé plate réversible avec une surface frontale (18) du côté de la pointe de la clé, au centre de laquelle passe l'axe de symétrie (23) de la clé, la surface frontale dans le plan de projection des faces larges étant arrondie symétriquement par rapport au point de passage de l'axe de symétrie (23) à travers la surface frontale (18), **caractérisé par** des surfaces inclinées (16) s'élargissant symétriquement par rapport au point de passage chacune alternativement dans l'une des deux surfaces larges (24), et qui sont coupées par le plan médian (20) des faces étroites.

8. Cylindre de serrure avec clé plate réversible selon la revendication 7, **caractérisé en ce que** les arêtes de délimitation (16') des surfaces inclinées (16) coïncidant avec la délimitation de la surface frontale (18) coupent aussi bien le plan médian (20) des faces étroites que le plan médian (21) des faces larges.

9. Cylindre de serrure avec clé plate réversible selon l'une des revendications 7 ou 8, **caractérisé en ce que** la surface frontale (18) présente sensiblement la forme d'un S.
